# FASCICULE DE BREVET EUROPEEN

(11) **EP 0 922 001 B1**
(45) Date de publication et mention de la délivrance du brevet: **12.06.2002**
(21) Numéro de dépôt: 97933735.9
(22) Date de dépôt: 11.07.1997
(51) Int. Cl.: B65H 23/06, B65H 16/02, A47K 10/38

(54) **DISTRIBUTEUR POUR BANDE DE MATERIAU EN ROULEAU SANS MANDRIN COMPORTANT UNE TIGE SUPPORT PERFECTIONNEE**
ABGABEVORRICHTUNG MIT VERBESSERTER TRAGACHSE FÜR KERNLOSES AUFGEROLLTES BAHNFÖRMIGES MATERIAL
DISPENSER FOR ROLL MATERIAL STRIP WITHOUT WINDING CORE COMPRISING AN IMPROVED SUPPORTING SPINDLE

(30) Priorité: 12.07.1996 FR 9608766
(43) Date de publication de la demande: 16.06.1999
(73) Titulaire: GEORGIA-PACIFIC S.A.R.L., 2449 Luxembourg (LU)
(72) Inventeur: CONRAN, Sébastian, London W8 7ED (GB); O'CONNOR, Joseph, Patrick, London SW18 3NZ (GB); NEVEU, Jean-Louis, F-27690 Léry (FR); LOUIS DIT PICARD, Louis, F-27370 Amfreville La Campagne (FR); MALECOT, Yves, F-27110 Crosville La Vieille (FR)
(74) Mandataire: Kohn, Philippe
(86) Numéro de dépôt international: FR9701303
(87) Numéro de publication internationale: WO9802373

(56) Documents cités:
- CH-A- 256 205
- CH-A- 474 255
- DE-A- 3 216 148
- FR-A- 2 509 983
- GB-A- 2 101 084
- GB-A- 2 265 604
- US-A- 3 049 310
- US-A- 3 329 366
- US-A- 5 456 420

## Description

L'invention concerne un distributeur pour bande de papier en rouleau sans mandrin selon le préambule de la revendication 1 (US-A-3 329 366).

L'invention concerne plus particulièrement un distributeur de papier, destiné notamment aux collectivités, dans lequel le distributeur, en forme de boîtier, comporte au moins un rouleau monté sur une tige support. L'extrémité libre de la bande de papier en rouleau est destinée à dépasser au travers d'un orifice de distribution, réalisé par exemple sous la forme d'une fente ou d'une fenêtre, et l'utilisateur, en tirant sur l'extrémité libre, provoque le dévidage du rouleau par rotation autour de l'axe fixe de la tige support.

L'invention se rapporte plus particulièrement aux distributeurs de papier destinés à recevoir des rouleaux sans mandrin, c'est-à-dire des rouleaux dans lesquels le centre de l'enroulement du papier à distribuer est directement au contact de la tige support.

De tels rouleaux sans mandrin permettent d'obtenir un enroulement plus serré et par conséquent une plus grande longueur de papier dans un même encombrement radial du rouleau.

De ce fait, les rouleaux sans mandrin doivent être utilisés dans des distributeurs spécifiques.

Lorsque l'utilisateur souhaite dérouler une certaine longueur de papier, il provoque l'entraînement en rotation du rouleau. Si l'effort de traction qu'il exerce sur le papier est relativement énergique, le rouleau acquiert une certaine vitesse de rotation autour de la tige support et, si rien n'est prévu, l'énergie cinétique emmagasinée par le rouleau risque de provoquer un dévidage excédentaire du rouleau jusqu'à auto-rotation, au-delà de la longueur de papier souhaitée par l'utilisateur.

L'invention a donc pour but de proposer des moyens simples et économiques permettant de freiner efficacement le rouleau pour éviter un tel excès de dévidage, les moyens de freinage ne devant toutefois pas imposer une résistance trop forte au dévidage volontaire de l'utilisateur et ne devant pas détériorer le rouleau de papier. La résistance doit être inférieure à la force de rupture de la prédécoupe.

Par ailleurs, il est apparu nécessaire de déterminer avec une relative précision et surtout de maintenir la position axiale du rouleau en position de dévidage. En effet, lorsque l'utilisateur déroule le papier, son effort de traction est rarement parfaitement perpendiculaire à l'axe de rotation du rouleau, si bien que le rouleau tend à être décalé axialement sur sa tige support au point parfois d'être décalé axialement par rapport à l'ouverture du boîtier au travers de laquelle le papier doit être distribué.

Ce problème est tout particulièrement important lorsque le distributeur est prévu pour recevoir, sur la même tige support, un deuxième rouleau en position de stockage. Dans un tel distributeur, lorsque le rouleau en position de dévidage est épuisé, il suffit de décaler axialement le deuxième rouleau de la position de stockage vers la position de dévidage, ceci étant possible grâce au fait que les rouleaux sont du type sans mandrin.

L'invention a donc aussi pour objet de proposer des moyens de blocage axial du rouleau en position de dévidage.

Dans ce but, l'invention propose un distributeur selon la revendication 1.

Selon d'autres caractéristiques de l'invention :
- le rouleau est serré axialement par les moyens de freinage contre une surface transversale de blocage axial ;
- les moyens de freinage comportent un patin d'appui qui est fixe en rotation et qui coulisse axialement dans le distributeur, et le patin d'appui est sollicité par des moyens élastiques contre une face transversale du rouleau ;
- le patin d'appui s'étend radialement par rapport à la tige de manière à coopérer avec la face transversale du rouleau sur toute la longueur d'un rayon du rouleau ;
- le patin d'appui coopère avec la face transversale du rouleau sur toute la longueur d'un diamètre du rouleau ;
- la tige est immobile en rotation autour de son axe lors du dévidage du rouleau, et le patin d'appui est immobilisé en rotation par rapport à la tige ;
- le patin d'appui est réalisé sous la forme d'une plaque qui est allongée selon un diamètre du rouleau et qui coulisse le long de la tige support, et la plaque comporte, à chacune de ses extrémités, une patte de guidage qui s'étend axialement et qui est reçue dans une lumière aménagée dans une plaque de garde qui s'étend transversalement dans le distributeur et qui est fixe ;
- la plaque de garde est solidaire de la tige support ;
- un ressort est interposé entre la plaque de garde et le patin de freinage pour solliciter ce dernier en appui axialement contre le rouleau ;
- l'excroissance radiale s'étend axialement sur une longueur inférieure à la dimension axiale du rouleau ;
- l'excroissance radiale est agencée axialement sensiblement du milieu rouleau lorsque celui-ci est engagé en position de dévidage sur la tige support ;
- la variation de section de la tige support qui est due à l'excroissance radiale est continue.
- l'excroissance radiale s'étend autour de l'axe sur un angle inférieur à 180° ;
- l'excroissance radiale est agencée angulairement sur la tige support selon une direction sensiblement opposée à la direction générale selon laquelle la bande de matériau est distribuée ;
- les moyens de blocage du rouleau selon la direction axiale comportent un bossage tronconique, de même axe que la tige support, dont la base forme une surface transversale de blocage axial du rouleau, selon un sens, et dont la surface conique facilite la mise en place du rouleau par coulissement axial du rouleau sur la tige vers sa position de dévidage ;
- les moyens de freinage serrent axialement le rouleau contre la base du bossage tronconique ;
- la tige support comporte une extrémité en forme de T destinée à être engagée dans une gouttière correspondante du distributeur pour assurer la fixation de manière amovible de la tige dans le distributeur et pour bloquer la rotation de la tige autour de son axe ;
- l'extrémité en forme de T de la tige support est réalisée sous la forme d'une pièce indépendante rapportée sur la tige ; et
- les moyens de blocage du rouleau selon la direction axiale comportent une rondelle transversale qui est agencée entre l'extrémité en forme de T et la tige.

D'autres caractéristiques et avantages de l'invention apparaîtront à la lecture de la description détaillée qui suit pour la compréhension de laquelle on se reportera aux dessins annexés dans lesquels :
- la figure 1 est une vue partielle en perspective illustrant un premier mode de réalisation de l'invention ;
- la figure 2 est une vue partielle de dessus illustrant la tige support du distributeur selon le premier mode de réalisation de l'invention ;
- la figure 3 est une vue partielle en coupe selon la ligne 3-3 de la figure 2 ;
- la figure 4 est une vue en coupe de la tige support selon la ligne 4-4 de la figure 3 ; et
- la figure 5 est une vue partielle en coupe axiale illustrant un deuxième mode de réalisation de l'invention ; et
- les figures 6, 7 et 8 sont des vues respectivement en perspective, en coupe axiale et de côté d'une tige support selon un troisième mode de réalisation de l'invention qui n'entre pas dans le cadre de l'invention revendiquée.

On a représenté sur la figure 1 le corps principal 12 d'un distributeur 10 de rouleau de papier.

Le distributeur 10 est destiné à recevoir des rouleaux 11S, 11D de papier sans mandrin central. Par ailleurs, le distributeur 10 est destiné à être utilisé par exemple dans des collectivités si bien qu'il est susceptible d'accueillir simultanément deux rouleaux de papier, l'un 11D étant en position de dévidage, prêt à être utilisé par l'utilisateur, et l'autre 11S étant en position de stockage, en attente.

Les rouleaux sont alors installés côte à côte sur une tige support sensiblement rectiligne et cylindrique d'axe horizontal A1, à l'intérieur du corps principal 12 du distributeur 10. Les positions de stockage 11S et de dévidage 11D des rouleaux sont représentées en traits mixtes sur la figure 2.

Un couvercle (non représenté) est destiné à fermer une ouverture supérieure du corps principal 12, par laquelle les rouleaux 11 sont mis en place dans le distributeur, pour former un boîtier sensiblement fermé.

Le distributeur 10 comporte une fente de distribution 16 qui est agencée dans le corps principal 12 et qui permet à l'extrémité libre (non représentée) d'un rouleau 11D agencé en position de dévidage d'être accessible à un utilisateur afin que celui-ci puisse dévider la quantité de papier qu'il désire.

La fente de distribution 16 est ici agencée vers le bas, sur la gauche du distributeur en regardant les figures, de telle sorte que la partie droite du distributeur 10 reçoit le rouleau en réserve 11S en position de stockage.

Lorsque le rouleau en position de dévidage est terminé, un mécanisme non représenté permet de déplacer axialement le rouleau de réserve le long de la tige support 14 jusqu'à la position de dévidage 11D, ceci sans nécessiter l'ouverture du couvercle. Le coulissement du rouleau de réserve n'est en effet pas entravé par un éventuel mandrin du rouleau épuisé qui empêcherait d'amener le rouleau de réserve en position de dévidage.

La tige support 14 peut être montée de manière amovible dans le corps principal 12 du distributeur 10.

Le corps principal 12 comporte une face arrière verticale plane 18 destinée à permettre son montage, par exemple contre un mur. La tige support 14, qui est agencée sensiblement au centre du distributeur 10, est rendue solidaire par ses deux extrémités aux deux parois latérales 20 verticales du corps principal 12. Cette tige est amovible ou non, pivotante ou non autour de l'une de ses extrémités.

A cet effet, la tige 14 comporte, à une première extrémité 22, un tronçon cylindrique 24 d'axe A2 transversal, perpendiculaire à l'axe A1 de la tige 14 et sensiblement horizontal, de telle sorte que l'extrémité 22 de la tige 14 présente, vue de dessus, une forme de T.

Les parois latérales 20 du distributeur 10 comportent, sur leurs faces internes 26, une gouttière 28 dont la forme en section par un plan longitudinal vertical est sensiblement celle d'un U ouvert verticalement vers le haut.

Le rebord vertical interne 30 de chacune des deux gouttières 28 comporte une encoche 32 dont la dimension selon la direction transversale est sensiblement égale au diamètre de la tige support 14.

Le tronçon cylindrique transversal 24 de l'extrémité 22 en forme de T de la tige 14 est donc susceptible d'être emboîté élastiquement, du haut vers le bas en regardant les figures, dans l'une ou l'autre des gouttières 28, la tige 14 étant alors reçue dans l'encoche 32 correspondante.

L'extrémité opposée 34 de la tige support 14 est dépourvue de tronçon transversal mais elle est reçue au travers de l'encoche 32 de la gouttière opposée dans laquelle elle est maintenue par la simple action de son poids combinée avec celle du poids du rouleau, ou des rouleaux, lorsqu'il est monté sur la tige 14.

Un tel mode de fixation de la tige 14 est particulièrement avantageux car il permet d'une part un maintien simple et efficace de celle-ci et, d'autre part, il empêche la tige 14 de pouvoir pivoter sur elle-même autour de son axe A1. Par ailleurs, en choisissant un tronçon transversal 24 de forme cylindrique et une gouttière 28 de forme correspondante, la tige 14 est articulée autour de l'axe A2 du tronçon transversal 24 par rapport au corps principal 12 du distributeur.

Ainsi, lorsque la tige 14 est montée sur le distributeur 10, il est possible de monter les rouleaux de papier sur la tige 14 en faisant pivoter celle-ci autour de son extrémité 22 en forme de T de manière à introduire les rouleaux par l'extrémité opposée 34, sans qu'il soit nécessaire de démonter entièrement la tige 14.

En tout état de cause, le montage et le démontage, le remplacement complet de la tige 14 restent très simples à effectuer, par simple emboîtement et déboîtement du tronçon transversal 24.

Selon un premier aspect de l'invention, l'exemple de réalisation qui est illustré aux figures 1 à 4 comporte une tige 14 qui est munie d'une excroissance radiale 36 qui permet de freiner le rouleau de papier lors du dévidage.

L'excroissance radiale 36 s'étend sur une longueur axiale limitée, inférieure à la dimension du rouleau de papier selon cette direction, et elle est agencée sensiblement au milieu du rouleau lorsque celui-ci est en position de dévidage 11D sur la tige 14.

Il n'est en effet pas prévu, dans le mode de réalisation représenté sur les figures, d'excroissance de la tige 14 correspondant à la position de stockage du rouleau.

L'agencement en position centrale de l'excroissance 36 tend à provoquer un centrage du rouleau lorsqu'il se dévide, évitant qu'il ne se déplace trop selon la direction axiale de la tige 14. Il assure ainsi un freinage contrôlé en position centrale. Le rouleau ne vient pas frotter sur les parties latérales. Le rouleau reste ainsi en regard de la fente de distribution 16.

Par ailleurs, dans l'exemple de réalisation représenté sur les figures 1 à 4, l'excroissance radiale 36 n'est pas symétrique autour de l'axe A1. En effet, elle ne s'étend que sur un angle inférieur à 180° autour de l'axe A1, et elle est orientée vers le haut de telle sorte que, en coupe selon un plan transversal, la section de la tige 14 est sensiblement de forme oblongue, allongée vers le haut par rapport à l'axe A1.

L'excroissance radiale 36 présente, en vue de profil selon une direction horizontale, tel que représenté à la figure 3, une surface bombée convexe 38 raccordée symétriquement, de part et d'autre le long de la direction axiale, par des surfaces courbes concaves 40 avec la surface cylindrique de la tige 14. Ainsi, la variation de section transversale de la tige 14 au niveau de l'excroissance 36 est progressive et continue.

Dans l'exemple de réalisation qui est représenté sur les figures 1 à 4, l'excroissance radiale 36 est dirigée vers le haut du fait d'une part de la prise en compte du poids des rouleaux qui s'exerce du haut vers le bas et, d'autre part, du fait que l'ouverture 16 permet à l'utilisateur de dérouler le rouleau de papier en tirant sur celui-ci, sensiblement verticalement vers le bas, à l'opposé de l'excroissance radiale 36.

Ainsi, la combinaison de ces deux actions provoque un frottement suffisamment important du rouleau sur l'excroissance radiale 36 pour que celle-ci provoque le freinage du rouleau par frottement.

L'excroissance radiale 36 étant dépourvue de toute surface anguleuse, elle ne risque pas de détériorer le rouleau de papier.

Selon un second aspect de l'invention, le distributeur 10 comporte des moyens pour assurer le blocage du rouleau selon la direction axiale en position de dévidage.

A cet effet, la tige 14 comporte un bossage tronconique 48 qui est agencé sensiblement au milieu de la tige 14, entre les positions de stockage et de dévidage du rouleau.

La base 50 du bossage tronconique 48 forme une surface transversale d'épaulement 50 qui empêche le rouleau de revenir de sa position de dévidage vers sa position de stockage, ce qui l'oblige à rester en regard de la fente de distribution 16.

Au contraire, la surface conique du bossage 48 permet au rouleau de passer facilement de sa position de stockage à sa position de dévidage.

Pour bloquer le rouleau selon l'autre sens, on peut prévoir que, comme dans le mode de réalisation représenté aux figures 1 à 4, le rouleau vienne simplement en appui contre la gouttière 28.

Dans le premier exemple de réalisation de la tige 14 qui est représenté sur les figures 1 à 4, la tige 14 est réalisée venue de matière en une seule pièce.

Au contraire, dans l'exemple de réalisation qui est représenté sur la figure 5, l'extrémité 22 en forme de T de la tige 14 est réalisée sous la forme d'une pièce rapportée 42.

L'extrémité rapportée 42 en forme de T comporte une cheville 44 d'axe A1 destinée à être introduite dans un orifice 45 correspondant de l'extrémité de la tige 14. La fixation de la cheville 44 dans l'orifice 45 peut être réalisée par tout moyen approprié, par exemple par vissage, par collage ou par emboîtement à force.

De plus, dans ce second mode de réalisation, on a prévu des moyens qui permettent d'assurer un meilleur guidage latéral du rouleau en position de dévidage selon la direction axiale de la tige 14.

A cet effet, une rondelle annulaire transversale 46 est montée sur la cheville 44 de l'extrémité rapportée 42 pour immobiliser le rouleau selon un premier sens, et notamment pour éviter que celui-ci ne puisse venir frotter contre la paroi latérale 20 du corps principal 12 et contre la gouttière 28.

On a représenté sur les figures 6 à 8 un troisième mode de réalisation d'un distributeur qui comporte des moyens perfectionnés de freinage du rouleau. Des éléments identiques ou similaires à ceux décrits précédemment seront désignés par les mêmes chiffres de référence.

Comme dans les deux précédents modes de réalisation, la tige support 14 comporte un bossage tronconique 48 qui est agencé sensiblement au centre de la tige 14 pour empêcher à un rouleau de passer de sa position de dévidage à sa position de stockage, c'est-à-dire selon une première direction axiale.

Toutefois, ce troisième mode de réalisation de l'invention se distingue par le fait que les moyens de freinage du rouleau servent en même temps à bloquer le rouleau selon la direction opposée.

En effet, le distributeur 10 comporte un patin de freinage 52 qui est monté coulissant sur la tige support 14, du côté de la face transversale 54 du rouleau qui est opposée à la face transversale 56 par laquelle le rouleau 11D coopère avec la base 50 du bossage tronconique 48. Le patin de freinage 52 est sollicité axialement en appui contre la face correspondante 54 du rouleau et il est immobile en rotation autour de l'axe A1.

Ainsi, par frottement contre la face 54, le patin 52 assure le freinage du rouleau, et, simultanément, il pousse le rouleau en appui contre la base 50 du bossage tronconique 48 ce qui permet de déterminer de manière très fiable sa position dans le distributeur 10.

Dans l'exemple de réalisation illustré, le patin 52 est réalisé sous la forme d'une plaque qui s'étend dans un plan transversal, qui est allongée radialement selon un diamètre du rouleau et qui est de faible largeur.

Le patin 52, qui coulisse axialement sur la tige 14, est immobilisé par rapport au corps principal 12 du distributeur 10 par deux pattes 58 qui s'étendent à chacune des extrémités radiales du patin 52, axialement dans la direction à celle du rouleau. Les pattes 58 sont reçues à coulissement axial chacune dans une lumière correspondante 60 formée dans une plaque de garde 62 qui est fixe dans le distributeur 10.

La plaque de garde 62 représentée sur les figures présente sensiblement la même forme que le patin de freinage 52 et elle peut être soit réalisée venue de matière avec la tige 14, soit réalisé sous la forme d'une pièce rapportée à la manière de la rondelle annulaire 46 du deuxième mode de réalisation précédemment décrit.

Un ressort de compression 64 est agencé entre la plaque de garde 60 et le patin de freinage 52 de manière à solliciter ce dernier en appui contre la face latérale transversale 54 du rouleau 11D. Les pattes 58 comportent des moyens de butée qui empêchent que le patin 52 ne s'écarte trop de la plaque de garde 62 lorsqu'il n'y a pas de rouleau en position de dévidage.

Bien entendu, d'autres solutions sont envisageables pour assurer l'immobilisation en rotation du patin de freinage. Ainsi, le patin 52 peut comporter une douille cannelée montée coulissante sur une portion cannelée de la tige 14.

Le patin 52 présente l'avantage selon lequel sa surface de contact avec le rouleau est proportionnelle au diamètre du rouleau. Ainsi, la force de freinage exercée par le patin diminue avec le diamètre du rouleau. Or, lorsque le diamètre du rouleau diminue, son inertie et donc la force nécessaire pour le freiner diminuent aussi. De la sorte, la force de freinage exercée par le patin 52 sur le rouleau est toujours adaptée à ce qui est nécessaire.

Par ailleurs, dans ce troisième mode de réalisation, la tige de support 14 est articulée sur le corps principal 12 du distributeur 10 par une extrémité en forme de chape dont chaque branche est percée d'un orifice d'axe A2 pour le passage d'une tige d'articulation portée par le distributeur 10.

## Revendications

1. Distributeur pour bande de papier en rouleau sans mandrin, du type dans lequel le rouleau (11) est monté sur une tige support (14) sensiblement cylindrique fixe en rotation, du type dans lequel le matériau est distribué par dévidage du rouleau (11) en rotation autour de l'axe (A1) de la tige (14), et du type dans lequel la tige support (14) comporte des moyens de blocage (46, 48) du rouleau (11D) selon la direction axiale, et porte des moyens qui assurent le freinage du rouleau lors de son dévidage, **caractérisé en ce que** la tige (14) est munie d'au moins une excroissance radiale (36) qui est reçue à l'intérieur du rouleau et sur laquelle le rouleau frotte pour être freiné lors de son dévidage.

2. Distributeur selon la revendication précédente, **caractérisé en ce que** l'excroissance radiale (36) s'étend axialement sur une longueur inférieure à la dimension axiale du rouleau (11).

3. Distributeur selon l'une des revendications 1 ou 2, **caractérisé en ce que** l'excroissance radiale (36) est agencée axialement sensiblement du milieu rouleau lorsque celui-ci est engagé en position de dévidage (11D) sur la tige support (14).

4. Distributeur selon l'une quelconque des revendications précédentes, **caractérisé en ce que** la variation de section de la tige support (14) qui est due à l'excroissance radiale (36) est continue.

5. Distributeur selon l'une quelconque des revendications précédentes, **caractérisé en ce que** l'excroissance radiale (36) s'étend autour de l'axe (A1) sur un angle inférieur à 180°.

6. Distributeur selon la revendication précédente, **caractérisé en ce que** l'excroissance radiale (36) est agencée angulairement sur la tige support (14) selon une direction sensiblement opposée à la direction générale selon laquelle la bande de matériau est distribuée.

7. Distributeur selon l'une quelconque des revendications précédentes, **caractérisé en ce que** le rouleau est serré axialement par des moyens de freinage contre une surface transversale (50) de blocage axial.

8. Distributeur selon la revendication précédente, **caractérisé en ce que** les moyens de freinage comportent un patin d'appui (52) qui est fixe en rotation et qui coulisse axialement dans le distributeur, et **en ce que** le patin d'appui est sollicité par des moyens élastiques (64) contre une face transversale (54) du rouleau.

9. Distributeur selon la revendication précédente, **caractérisé en ce que** le patin d'appui s'étend radialement par rapport à la tige de manière à coopérer avec la face transversale du rouleau sur toute la longueur d'un rayon du rouleau.

10. Distributeur selon la revendication précédente, **caractérisé en ce que** le patin d'appui coopère avec la face transversale du rouleau sur toute la longueur d'un diamètre du rouleau.

11. Distributeur, selon l'une des revendications 8 à 10 **caractérisé en ce que** le patin d'appui est immobilisé en rotation par rapport à la tige.

12. Distributeur, selon l'une des revendications 8 à 11 **caractérisé en ce que** le patin d'appui est réalisé sous la forme d'une plaque (52) qui est allongée selon un diamètre du rouleau et qui coulisse le long de la tige support, et **en ce que** la plaque comporte, à chacune de ses extrémités, une patte de guidage (58) qui s'étend axialement et qui est reçue dans une lumière aménagée dans une plaque de garde (62) qui s'étend transversalement dans le distributeur et qui est fixe.

13. Distributeur, selon la revendication précédente **caractérisé en ce que** la plaque de garde est solidaire de la tige support.

14. Distributeur, selon l'une des revendications 11 ou 12 **caractérisé en ce qu'**un ressort (64) est interposé entre la plaque de garde et le patin de freinage pour solliciter ce dernier en appui axialement contre le rouleau.

15. Distributeur selon l'une quelconque des revendications précédentes, **caractérisé en ce que** les moyens de blocage du rouleau selon la direction axiale comportent un bossage tronconique (48), de même axe (A1) que la tige support (14), dont la base (50) forme une surface transversale de blocage axial du rouleau, selon un sens, et dont la surface conique facilite la mise en place du rouleau par coulissement axial du rouleau sur la tige (14) vers sa position de dévidage.

16. Distributeur selon la revendication 15 prise en combinaison avec l'une quelconque des revendications 7 à 14, **caractérisé en ce que** les moyens de freinage serrent axialement le rouleau contre la base (50) du bossage tronconique (48).

17. Distributeur selon l'une quelconque des revendications précédentes, **caractérisé en ce que** la tige support (14) comporte une extrémité (22, 42) en forme de T destinée à être engagée dans une gouttière (28) correspondante du distributeur (10) pour assurer la fixation de manière amovible de la tige (14) dans le distributeur (10) et pour bloquer la rotation de la tige (14) autour de son axe (A1).

18. Distributeur selon la revendication précédente, **caractérisé en ce que** l'extrémité en forme de T de la tige support est réalisée sous la forme d'une pièce indépendante (42) rapportée sur la tige (14).

19. Distributeur selon l'une des revendications 17 ou 18 prise en combinaison avec l'une quelconque des revendications 1 à 6, **caractérisé en ce que** les moyens de blocage du rouleau (11D) selon la direction axiale comportent une rondelle transversale (46) qui est agencée entre l'extrémité en forme de T (22, 42) et la tige (14).

## Claims

1. Dispenser for a web of paper in a core-less roll, in which the roll (11) is mounted on a substantially cylindrical non-rotatable support rod (14), in which the material is dispensed by unwinding from the roll (11) rotating round the axis (A1) of the rod (14) and in which the support rod (14) comprises locking means (46, 48) for locking the roll (11D) in the axial direction and carries means for decelerating the roll as it is being unwound, **characterised in that** the rod (14) is equipped with at least one radial enlargement (36) which is received in the interior of the roll and on which the roll rubs so as to be decelerated as it is unwound.

2. Dispenser according to the preceding claim, **characterised in that** the radial enlargement (36) extends axially over a length smaller than the axial dimension of the roll (11).

3. Dispenser according to any of claims 1 or 2, **characterised in that** the radial enlargement (36) is arranged axially substantially in the centre of the roll when the roll is engaged in the unwinding position (11D) on the support rod (14).

4. Dispenser according to any of the preceding claims, **characterised in that** the variation in section of the support rod (14) due to the radial enlargement (36) is continuous.

5. Dispenser according to any of the preceding claims, **characterised in that** the radial enlargement (36) extends round the axis (A1) over an angle smaller than 180°.

6. Dispenser according to the preceding claim, **characterised in that** the radial enlargement (36) is arranged angularly on the support rod (14) in a direction substantially opposed to the general direction in which the web of material is dispensed.

7. Dispenser according to any of the preceding claims, **characterised in that** the roll is gripped axially by deceleration means against a transverse surface (50) for axial locking.

8. Dispenser according to the preceding claim, **characterised in that** the deceleration means comprise a non-rotatable contact lug (52) which slides axially in the dispenser and **in that** the contact lug is stressed against a transverse face (54) of the roll by elastic means (64).

9. Dispenser according to the preceding claim, **characterised in that** the contact lug extends radially relative to the rod so as to cooperate with the transverse face of the roll over the entire length of a radius of the roll.

10. Dispenser according to the preceding claim, **characterised in that** the contact lug cooperates with the transverse face of the roll over the entire length of a diameter of the roll.

11. Dispenser according to any one of claims 8 to 10, **characterised in that** the contact lug is non-rotatable relative to the rod.

12. Dispenser according to any of claims 8 to 11, **characterised in that** the contact lug is produced in the form of a plate (52) which is lengthened along a diameter of the roll and slides along the support rod and **in that** the plate comprises, at each of its ends, a guide tab (58) which extends axially and is received in an aperture provided in a fixed guard plate (62) extending transversely in the dispenser.

13. Dispenser according to the preceding claim, **characterised in that** the guard plate is integral with the support rod.

14. Dispenser according to either of claims 11 or 12, **characterised in that** a spring (64) is interposed between the guard plate and the deceleration lug and causes the deceleration lug to rest axially against the roll.

15. Dispenser according to any of the preceding claims, **characterised in that** the means for locking the roll in the axial direction comprise a truncated cone-shaped boss (48) having the same axis (A1) as the support rod (14), the base (50) of which forms a transverse surface for axial locking of the roll in one direction and the conical surface of which facilitates positioning of the roll by axial sliding of the roll on the rod (14) toward its unwinding position.

16. Dispenser according to claim 15 taken in combination with any of claims 7 to 14, **characterised in that** the deceleration means grip the roll axially against the base (50) of the truncated cone-shaped boss (48).

17. Dispenser according to any of the preceding claims, **characterised in that** the support rod (14) comprises a T-shaped end (22, 42) intended to be engaged in a corresponding duct (28) of the dispenser (10) so as to fix the rod (14) removably in the dispenser (10) and to prevent the rotation of the rod (14) round its axis (A1).

18. Dispenser according to the preceding claim, **characterised in that** the T-shaped end of the support rod is produced in the form of an independent part (42) attached to the rod (14).

19. Dispenser according to either of claims 17 or 18 taken in combination with any of claims 1 to 6, **characterised in that** the means for locking the roll (11D) in the axial direction comprise a transverse washer (46) which is arranged between the T-shaped end (22, 42) and the rod (14).

## Patentansprüche

1. Abgabevorrichtung für Papierstreifenrolle ohne Wickelhülse, bei welcher die Rolle (11) auf eine im Wesentlichen zylindrische, drehfeste Tragstange (14) montiert ist und das Material durch Abwickeln der Rolle, welche um die Achse (A1) der Stange (14) dreht, abgegeben wird, wobei die Tragstange (14) Mittel zum Blockieren (46, 48) der Rolle (11D) in der axialen Richtung aufweist, und Mittel trägt, welche das Bremsen der Rolle bei ihrem Abwickeln gewährleisten, **dadurch gekennzeichnet, dass** die Stange (14) mit wenigstens einer radialen Auswölbung (36) versehen ist, die im Innern der Rolle aufgenommen ist, auf welcher die Rolle reibt um bei ihrem Abwickeln gebremst zu werden.

2. Abgabevorrichtung nach dem vorhergehenden Anspruch, **dadurch gekennzeichnet, dass** sich die radiale Auswölbung (36) axial in einer Länge erstreckt, die kleiner ist als die axiale Abmessung der Rolle (11).

3. Abgabevorrichtung nach einem der Ansprüche 1 oder 2, **dadurch gekennzeichnet, dass** die radiale Auswölbung (36) axial im Wesentlichen in der Mitte der Rolle angeordnet ist, wenn sich diese in Abwickelposition (11D) auf der Tragstange (14) befindet.

4. Abgabevorrichtung nach einem der vorhergehenden Ansprüche, **dadurch gekennzeichnet, dass** die Querschnittsänderung der Tragstange (14) an der radialen Auswölbung (36) kontinuierlich ist.

5. Abgabevorrichtung nach einem der vorhergehenden Ansprüche, **dadurch gekennzeichnet, dass** die radiale Auswölbung (36) in einem Winkel von weniger als 180° um die Achse (A1) verläuft.

6. Abgabevorrichtung nach dem vorhergehenden Anspruch, **dadurch gekennzeichnet, dass** die radiale Auswölbung (36) auf der Tragstange (14) in einer Winkelrichtung angeordnet ist, die der allgemeinen Richtung in welcher der Materialstreifen abgegeben wird, im Wesentlichen gegenüberliegt.

7. Abgabevorrichtung nach einem der vorhergehenden Ansprüche, **dadurch gekennzeichnet, dass** die Rolle durch Bremsmittel gegen eine Querfläche (50) zur axialen Blockierung axial geklemmt wird.

8. Abgabevorrichtung nach dem vorhergehenden Anspruch, **dadurch gekennzeichnet, dass** die Bremsmittel eine Stützkufe (52) aufweisen, die in der Abgabevorrichtung drehfest und axial verschiebbar ist, und dass die Stützkufe durch elastische Mittel (64) gegen eine Querseite (54) der Rolle gedrückt wird.

9. Abgabevorrichtung nach dem vorhergehenden Anspruch, **dadurch gekennzeichnet, dass** die Stützkufe (52) in Bezug auf die Stange radial verläuft und so mit der Querseite der Rolle auf der gesamten Länge eines Rollenradius zusammenwirkt.

10. Abgabevorrichtung nach dem vorhergehenden Anspruch, **dadurch gekennzeichnet, dass** die Stützkufe (52) mit der Querseite der Rolle auf der gesamten Länge eines Rollendurchmessers zusammenwirkt.

11. Abgabevorrichtung nach einem der Ansprüche 8 bis 10, **dadurch gekennzeichnet, dass** die Stützkufe in Bezug auf die Stange drehfest ist.

12. Abgabevorrichtung nach einem der Ansprüche 8 bis 10, **dadurch gekennzeichnet, dass** die Stützkufe in Form einer Platte gefertigt ist, die längs des Rollendurchmessers verlängert und entlang der Tragstange verschiebbar ist, und dass die Platte an jedem ihrer Enden eine Führungsklammer (58) aufweist, die axial verläuft und in einem Langloch aufgenommen ist, das in einer Führungsplatte (62) angeordnet ist, die in der Abgabevorrichtung quer verläuft und befestigt ist.

13. Abgabevorrichtung nach dem vorhergehenden Anspruch, **dadurch gekennzeichnet, dass** die Führungsplatte an der Tragstange befestigt ist.

14. Abgabevorrichtung nach einem der Ansprüche 11 oder 12, **dadurch gekennzeichnet, dass** eine Feder (64) zwischen der Führungsplatte und der Bremskufe angeordnet ist um die letztere zur axialen Anlage gegen die Rolle zu bringen.

15. Abgabevorrichtung nach einem der vorhergehenden Ansprüche, **dadurch gekennzeichnet, dass** die Mittel zum Blockieren der Rolle in der axialen Richtung einen kegelstumpfförmigen Höcker (48) mit der gleichen Achse (A1) wie die Tragstange (14) umfassen, dessen Basis (50) eine Querfläche zur axialen Blockierung der Rolle in einer Richtung formt, und dessen konische Fläche erleichtert, dass die Rolle durch deren axiales Verschieben auf der Stange (14) in ihre Abwickelposition gebracht wird.

16. Abgabevorrichtung nach Anspruch 15 in Kombination mit einem der vorhergehenden Ansprüche 7 bis 14, **dadurch gekennzeichnet, dass** die Rolle durch die Bremsmittel axial gegen die Basis (50) des kegelstumpfförmigen Höckers (48) geklemmt wird.

17. Abgabevorrichtung nach einem der vorhergehenden Ansprüche, **dadurch gekennzeichnet, dass** die Tragstange (14) ein Ende (22, 42) in T-Form aufweist, das in eine zugehörige Rinne (28) der Abgabevorrichtung (10) eingefügt werden soll, um die lösbare Befestigung der Stange (14) in der Abgabevorrichtung (10) zu gewährleisten und die Rotation der Stange (14) um ihre Achse (A1) zu blockieren.

18. Abgabevorrichtung nach dem vorhergehenden Anspruch, **dadurch gekennzeichnet, dass** das Ende der Tragstange in T-Form in Form eines auf die Stange (14) gesetzten unabhängigen Stücks (42) gefertigt ist.

19. Abgabevorrichtung nach einem der Ansprüche 17 oder 18 in Kombination mit einem der Ansprüche 1 bis 6, **dadurch gekennzeichnet, dass** die Mittel zum Blockieren der Rolle (11D) in der axialen Richtung eine Querscheibe (46) umfassen, die zwischen dem Ende in T-Form (22, 42) und der Stange (14) angeordnet ist.
